# FASCICULE DE BREVET EUROPEEN

(11) **EP 3 882 715 B1**
(45) Date de publication et mention de la délivrance du brevet: **13.03.2024**
(21) Numéro de dépôt: 20164304.6
(22) Date de dépôt: 19.03.2020
(51) Int. Cl.: G04B 19/04, G04B 45/00, G04B 37/00, G04B 19/02, G04F 7/08

(54) **PIECE D'HORLOGERIE A AFFICHAGE DOUBLE FACE**
UHR MIT DOPPELSEITIGER ANZEIGE
TIMEPIECE WITH DOUBLE-SIDED DISPLAY

(43) Date de publication de la demande: 22.09.2021
(73) Titulaire: Omega SA, 2502 Bienne (CH)
(72) Inventeur: KISSLING, M. Gregory, 2520 La Neuveville (CH); GRANDJEAN, Luc-Alain, 2732 Reconvilier (CH); CATANESE, M. Rocco, 2504 Bienne (CH); SCHUSTER, Caroline, 2533 Evilard (CH)
(74) Mandataire: ICB SA

(56) Documents cités:
- EP-A1- 0 504 623
- WO-A1-00/02100
- CH-A- 10 870
- CH-A- 57 805
- CH-A3- 6 847 69G
- FR-A- 1 190 944

## Description

### Domaine de l'invention

L'invention concerne une pièce d'horlogerie à affichage double face, comportant une structure porteuse d'au moins un mouvement, et comportant sur un premier côté de ladite structure des premiers moyens d'affichage, et sur un deuxième côté de ladite structure opposé audit premier côté des deuxièmes moyens d'affichage, et comportant au moins un premier couple solidaire d'afficheurs comportant, coaxiaux selon un premier axe commun et solidaires d'un premier arbre commun, sur ledit premier côté un premier afficheur que comportent lesdits premiers moyens d'affichage, et sur ledit deuxième côté un deuxième afficheur que comportent lesdits deuxièmes moyens d'affichage.

L'invention concerne le domaine des mécanismes d'affichage d'horlogerie.

### Arrière-plan de l'invention

Le marché des pièces d'horlogerie, et en particulier des montres, est demandeur de modèles événementiels, ou exclusifs, ou en séries limitées, ainsi que de complications à un prix abordable. Les animations visuelles font partie des réponses que les fabricants peuvent apporter, et elles participent souvent à la notoriété d'une montre. Si certaines fonctions horlogères sont classiquement affichées sur une première face de la pièce d'horlogerie, comme le dessus de la montre, il est souvent possible d'implanter des complications, ou d'autres fonctions, sur la face opposée, en particulier quand la montre comporte une masse oscillante de petit diamètre, ou en est dépourvue ; on sait d'ailleurs que la masse oscillante peut aussi constituer un support d'information, tout en nécessitant en général un dispositif différentiel, ce qui accroît l'épaisseur et le coût de revient de la montre.

L'implantation de tout mobile nécessite des guidages, synonymes d'épaisseur, et l'ajout d'affichages supplémentaires se heurte souvent à cette contrainte d'encombrement. Il s'agit, encore, de ne pas perturber les performances chronométriques d'une pièce d'horlogerie lors de l'entraînement de trains de mobiles dont l'équilibrage peut ne pas être optimal, surtout s'agissant d'afficheurs.
Le document CH684769G au nom de TECHNOWATCH décrit un chronographe double-face dont les deux cadrans coopèrent respectivement avec deux organes indicateurs entraînés par un seul mouvement. Ces organes indicateurs sont respectivement calés aux deux extrémités d'un axe chronométrique qui s'étend du centre d'un cadran portant une graduation chronométrique, au centre du second cadran portant des indications concentriques permettant de mesurer au moins une grandeur physique liée au temps.

Le document FR1 190944 au nom de WEBER & CO décrit un appareil indicateur des rythmes biologiques de l'être humain. Quatre éléments indicateurs circulaires, coaxiaux ou concentriques, disposés dans un boîtier et portant respectivement des représentations des trois périodes biologiques de l'être humain et un tour de quantièmes, ces indications apparaissant à travers une ouverture du boîtier en regard d'un index de lecture.

### Résumé de l'invention

L'invention se propose d'implanter un affichage supplémentaire, du côté opposé à un affichage principal classique souvent désiré par l'utilisateur. Plus particulièrement, l'invention est conçue pour réaliser un tel affichage supplémentaire sous forme d'une animation visuelle.

A cet effet, l'invention concerne une pièce d'horlogerie à affichage double face, selon la revendication 1 et les revendications dépendantes annexées.

Les figures dont la description suit sont un exemple d'une pièce d'horlogerie événementielle, en l'occurrence une montre dédiée à l'anniversaire d'une mission spatiale lors de laquelle les astronautes portaient une montre de la même famille.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et de face, la partie supérieure d'une montre, combinant un affichage de l'heure et un affichage de chronographe ;
- la figure 2 représente, de façon similaire à la figure 1, la partie inférieure de la même montre, largement ouverte et fermée par une grande glace, et où est visible une animation rappelant une mission spatiale lunaire : sous la glace figure un masque qui est une représentation du sol lunaire, au-dessus d'un fond noir étoilé représentant l'espace intersidéral, dans lequel apparaît, dans un guichet ménagé dans le fond et partiellement caché par le masque lunaire, une représentation rotative de la planète Terre ; un vaisseau spatial sous forme d'un pentagone et porteur d'un astronaute figuré par un triangle circule entre le fond et le masque lunaire, et est visible tant qu'il n'est pas caché par ce dernier ;
- la figure 3 représente le mouvement de la montre des figures 1 et 2, de façon schématisée et partielle, et en coupe passant par l'axe principal de la montre, et par un poussoir de chronographe visible en partie droite de la figure, constituant un moyen de commande ; cette figure montre trois axes parallèles selon lesquels sont agencés différents mobiles :
- en partie centrale, un premier axe est l'axe principal de la montre, autour duquel pivotent en partie supérieure les aiguilles d'heures et de minutes et un premier afficheur, qui est ici l'aiguille de secondes chronographe, laquelle est solidaire par un premier arbre, en partie inférieure, d'un deuxième afficheur qui est ici une aiguille dont seul est visible le canon sur cette figure, et dont le corps est transparent, notamment en verre de silice ou similaire, et dont l'extrémité distale est constituée par ce vaisseau spatial;
- en partie gauche, un deuxième axe est un axe secondaire, autour duquel pivote un deuxième arbre qui porte, en partie inférieure, un troisième afficheur qui est ici un disque représentant la planète Terre, et, en partie supérieure de la montre, un quatrième afficheur qui est une aiguille pivotant dans le petit cadran à neuf heures ;
- en partie droite, un troisième axe est celui d'un mobile du chronographe, visible en partie supérieure ;
- la figure 4 représente, de façon similaire à la figure 3, en coupe partielle passant par l'axe principal et par la couronne de remontage et de mise à l'heure, la montre où le mouvement est emboîté et protégé par une glace supérieure et par une glace inférieure, sur cette dernière est représenté le masque figurant le sol lunaire ;
- la figure 5 représente, de façon similaire à la figure 4, en coupe partielle au niveau de l'extrémité inférieure du deuxième arbre, où est visible le disque représentant la planète Terre, inséré dans son guichet ; l'espace visible entre ce disque et la glace inférieure est celui dans lequel circule le deuxième afficheur porteur du vaisseau spatial;
- la figure 6 représente, de façon similaire à la figure 2, la partie inférieure de la même montre, dans une position où le vaisseau spatial est caché par le masque, et n'est pas visible de l'utilisateur ;
- la figure 7 représente, de façon schématisée, les zones visible à droite, et cachée à gauche, du fond représentant l'espace intersidéral ;
- la figure 8 représente, de façon schématisée, apposé devant le mouvement d'horlogerie, ce même fond représentant l'espace intersidéral, avec une fenêtre pour l'insertion frontale du fond sur le mouvement déjà équipé du deuxième afficheur porteur du vaisseau spatial sur le premier arbre, ce deuxième afficheur comportant un corps d'aiguille transparent et étant représenté ici déjà monté et orienté à neuf heures, et ce fond comportant son guichet pour l'insertion du disque représentant la planète Terre sur le deuxième axe, et pour sa visualisation;
- la figure 9 représente, de façon schématisée, le masque représentant le sol lunaire, apposé sur la glace inférieure, du côté du mouvement.

### Description détaillée des modes de réalisation préférés

L'invention concerne une pièce d'horlogerie 1000, notamment une montre, à affichage double face.

Cette pièce d'horlogerie 1000 comporte une structure 2000 porteuse d'au moins un mouvement 3000, et elle comporte sur un premier côté de la structure 2000 des premiers moyens d'affichage 100, et sur un deuxième côté de la structure 2000 opposé au premier côté des deuxièmes moyens d'affichage 200.

La pièce d'horlogerie 1000 comporte au moins un premier couple solidaire d'afficheurs, lequel comporte, coaxiaux selon un premier axe commun D1 et solidaires d'un premier arbre commun 10, sur le premier côté un premier afficheur 1 que comportent les premiers moyens d'affichage 100, et sur le deuxième côté un deuxième afficheur 2 que comportent les deuxièmes moyens d'affichage 200.

Selon l'invention, le centre de masse du premier afficheur 1 et le centre de masse du deuxième afficheur 2 sont, en projection sur un plan perpendiculaire au premier axe commun D1, alignés avec le premier axe commun D1 ou confondus avec lui.

Plus particulièrement, le centre de masse du premier afficheur 1 et le centre de masse du deuxième afficheur 2 sont, en projection sur un plan perpendiculaire au premier axe commun D1, de part et d'autre de l'axe commun D1.

Cette configuration à 180° est avantageuse car elle permet de réduire drastiquement le balourd résultant.

Dans une autre configuration, le centre de masse du premier afficheur 1 et le centre de masse du deuxième afficheur 2 sont, en projection sur un plan perpendiculaire au premier axe commun D1, du même côté du premier axe commun D1. De préférence, cette configuration est réservée à l'utilisation d'afficheurs de faible balourd.

Plus particulièrement, le premier afficheur 1 et le deuxième afficheur 2 ont, par rapport au premier axe commun D1, respectivement un premier moment d'inertie par rapport à l'axe et un deuxième moment d'inertie. Leurs inerties respectives sont inférieures ou égales à 0.388 g.mm². Plus particulièrement, leurs inerties respectives sont inférieures ou égales à 0.248 g.mm².

Plus particulièrement la première inertie est inférieure ou égale à 0.14 g.mm².

Plus particulièrement la deuxième inertie est inférieure ou égale à 0.14 g.mm².

Plus particulièrement, le premier afficheur 1 ou/et le deuxième afficheur 2 est une aiguille comportant un corps d'aiguille, s'étendant radialement par rapport au premier axe commun D1, qui est en alliage léger, notamment en alliage d'aluminium et/ou de titane, ou en verre de silice, ou en matériau au moins partiellement amorphe, ou en plexiglas, ou en résine injectée, ou autre.

De façon préférée, l'inertie globale résultante du premier afficheur 1 et du deuxième afficheur 2 est inférieure ou égale à 0.55 g.mm².

Il est avantageux de minimiser la valeur d'inertie ; on peut aussi l'annuler en jouant sur la géométrie et/ou les matériaux de part et d'autre de l'axe.

De façon particulière, la pièce d'horlogerie 1000 est une montre, qui comporte sur le premier côté au moins l'affichage d'au moins une fonction horlogère, comme l'affichage de l'heure, ou de calendrier, ou une fonction chronographe, et sur le deuxième côté une animation visuelle qui est agencée pour fonctionner, ou bien en continu sous l'entraînement du mouvement 3000, ou bien en discontinu à la demande de l'utilisateur par une action de commande d'une fonction horlogère, comme la fonction chronographe, ou par une action sur des moyens de commande 4000 de l'animation ou d'une répétition minutes ou d'une autre fonction que comporte la pièce d'horlogerie 1000.

Plus particulièrement, la pièce d'horlogerie 1000 comporte ainsi des moyens de commande 4000, qui sont agencés pour déclencher à la demande de l'utilisateur de la pièce d'horlogerie 1000 une fonction rendant mobiles simultanément le premier afficheur 1 et le deuxième afficheur 2.

Plus particulièrement, le premier afficheur 1 et le deuxième afficheur 2 dont agencés pour l'affichage de fonctions différentes.

Plus particulièrement, le premier afficheur 1 ou le deuxième afficheur 2 est un afficheur de chronographe.

Selon l'invention, le premier afficheur 1 et/ou le deuxième afficheur 2 est agencé pour l'affichage d'une animation visuelle.

L'invention est illustrée, de façon particulière et non limitative, par les figures qui représentent un affichage de chronographe comme premier affichage 100, et un affichage d'animation visuelle comme deuxième affichage.

Selon l'invention, au moins le premier afficheur 1 ou le deuxième afficheur 2 (comme dans le cas des figures), qui est agencé pour l'affichage d'une animation visuelle, est mobile au-dessus d'un fond 5. Cet afficheur dédié à l'animation visuelle est encore mobile, ou bien au-dessus d'un masque 6 recouvrant partiellement et non complètement le fond 5 en dégageant une zone visible 7 jointive à une zone cachée 8 dans laquelle le fond 5 n'est pas visible par l'utilisateur de la pièce d'horlogerie 1000, ou bien entre le fond 5 et le masque 6 en évoluant au-dessus de la zone visible 7 ou de la zone cachée 8 selon sa position angulaire par rapport à l'axe commun D1.

Plus particulièrement, le masque 6 est ménagé au niveau d'une glace 60 fermant la pièce d'horlogerie du deuxième côté, le fond 5 comporte au moins un guichet 9 au travers duquel est visible au moins un troisième afficheur 3, et le deuxième afficheur 2, est mobile entre le fond 5 et la glace 60. Ce masque 6 peut être réalisé par sérigraphie, décalcomanie, traitement de surface de la glace 60, peinture, émaillage, ou autre. Il peut aussi consister en un disque plaqué directement sous la glace 60, qui comporte une partie opaque ou sensiblement opaque au-dessus de la zone cachée 8, et une partie transparente ou sensiblement transparente définissant la zone visible 7.

Plus particulièrement, au moins le fond 5 ou le masque 6 comporte au moins un guichet 9, au travers duquel est visible au moins un troisième afficheur 3. Dans la variante illustrée par les figures, c'est le fond 5 qui comporte ce guichet 9.

Comme le deuxième afficheur 2, cet au moins un troisième afficheur 3 peut, selon la construction réalisée, ou bien être entraîné en permanence par le mouvement 3000, ou bien seulement à la demande de l'utilisateur de la pièce d'horlogerie 1000, par action sur des moyens de commande 4000.

Plus particulièrement, et tel qu'illustré par les figures, la pièce d'horlogerie 1000 comporte au moins un deuxième couple solidaire d'afficheurs comportant, coaxiaux selon un deuxième axe commun D2 et solidaires d'un deuxième arbre commun 20, sur le troisième côté le troisième afficheur 3 que comportent les deuxièmes moyens d'affichage 200, et sur le premier côté un quatrième afficheur 4 que comportent les premiers moyens d'affichage 100.

Plus particulièrement, le centre de masse du troisième afficheur 3 et le centre de masse du quatrième afficheur 4 sont, en projection sur un plan perpendiculaire au deuxième axe commun D2, alignés avec le deuxième axe commun D2 ou confondus avec lui.

Plus particulièrement, le quatrième afficheur 4 est un afficheur de chronographe.

Les valeurs admissibles d'inertie et de moment d'inertie pour le troisième afficheur 3 et le quatrième afficheur 4 sont similaires à celles listées plus haut pour le premier afficheur 1 et le deuxième afficheur 2.

De façon préférée, l'inertie globale résultante du premier afficheur 1, du deuxième afficheur 2, du troisième afficheur 3, et du quatrième afficheur 4 est inférieure ou égale à 0.55 g.mm².

Plus particulièrement, le fond 5 est une représentation d'un espace interstellaire, le masque 6 est une représentation d'un premier corps céleste, par exemple la surface lunaire, le troisième afficheur 3 est une représentation d'un deuxième corps céleste, par exemple la Terre, et le deuxième afficheur 2 est une représentation d'un astronaute et/ou d'un vaisseau spatial, tel que visible sur les figures qui schématisent un astronaute dans un vaisseau spatial.

Plus particulièrement, le fond 5 recouvre le mouvement 300, et comporte une fenêtre 50 qui est agencée pour autoriser l'insertion frontale, selon la direction du premier axe commun D1, du fond 5 sur le mouvement 3000 équipé du deuxième afficheur 2 sur le premier arbre commun 10, saillant du mouvement 3000 au niveau du deuxième côté. Cette fenêtre 50 est de préférence dans la zone cachée 8, est n'est ainsi pas visible par l'utilisateur. Cette disposition facilite l'assemblage de la montre. Dans une variante non illustrée, le deuxième afficheur 2 peut être un disque transparent porteur d'un motif, au lieu d'une aiguille, son montage est alors moins simple.

Plus particulièrement, le premier afficheur 1 est une grande aiguille de seconde de chronographe, le deuxième afficheur est une représentation d'un astronaute et/ou d'un vaisseau spatial, tel que visible sur les figures qui schématisent un astronaute (triangle) à bord d'un vaisseau spatial (pentagone).

Plus particulièrement, le quatrième afficheur 4 est une aiguille mobile au-dessus d'un cadran placé à neuf heures ; dans une variante ce quatrième afficheur 4 peut aussi être un disque porteur d'un index, ou un disque porteur d'un index, ou autre.

Selon l'invention. pour chaque couple solidaire d'afficheurs que comporte la pièce d'horlogerie 1000, les centres de masse des deux afficheurs qui composent ce couple solidaire sont, en projection sur un plan perpendiculaire à leur axe commun, alignés avec l'axe commun ou confondus avec lui.

Plus particulièrement, la pièce d'horlogerie 1000 est une montre, qui comporte sur le premier côté au moins l'affichage d'une fonction chronographe, et sur le deuxième côté une animation visuelle fonctionnant, ou bien en continu sous l'entraînement du mouvement 3000, ou bien en discontinu à la demande de l'utilisateur par une action de commande de la fonction chronographe ou par une action sur des moyens de commande 4000 de cette animation, ou d'une répétition minutes, ou d'une autre fonction que comporte la pièce d'horlogerie 1000.

L'invention peut être mise en oeuvre aussi bien pour des pièces d'horlogerie mécaniques que pour des pièces d'horlogerie à quartz, ou électriques, ou électromécaniques, dont l'affichage comporte des mobiles en mouvement, notamment en rotation.

L'invention permet l'adaptation de mouvements existants pour la création d'animations visuelles, avec un coût raisonnable. La consommation d'épaisseur est modérée, dans la mesure où il n'est pas nécessaire d'implanter des guidages d'arbres supplémentaires, l'épaisseur supplémentaire se limite à l'épaisseur des mobiles participant à l'animation, et au jeu de sécurité entre eux.

Toute pièce d'horlogerie est, ainsi, transformable, et aussi facilement personnalisable, ce qui représente un avantage commercial indéniable.

## Revendications

1. Pièce d'horlogerie (1000) à affichage double face, comportant une structure (2000) porteuse d'au moins un mouvement (3000), et comportant sur un premier côté de ladite structure (2000) des premiers moyens d'affichage (100), et sur un deuxième côté de ladite structure (2000) opposé audit premier côté des deuxièmes moyens d'affichage (200), et comportant au moins un premier couple solidaire d'afficheurs comportant, sur ledit premier côté un premier afficheur (1) que comportent lesdits premiers moyens d'affichage (100), et sur ledit deuxième côté un deuxième afficheur (2) que comportent lesdits deuxièmes moyens d'affichage (200), ledit premier afficheur (1) et ledit deuxième afficheur (2) étant coaxiaux selon un premier axe commun (D1) et solidaires d'un premier arbre commun (10), dans laquelle pièce d'horlogerie le centre de masse dudit premier afficheur (1) et le centre de masse dudit deuxième afficheur (2) sont, en projection sur un plan perpendiculaire audit premier axe commun (D1), alignés avec la projection dudit premier axe commun (D1) sur ledit plan perpendiculaire ou confondus avec elle, ledit premier afficheur (1) et/ou ledit deuxième afficheur (2) étant agencé pour l'affichage d'une animation visuelle, **caractérisée en ce que** ledit premier afficheur (1) et/ou ledit deuxième afficheur (2) est mobile au-dessus d'un fond (5), et, ou bien au-dessus d'un masque (6) recouvrant partiellement et non complètement ledit fond (5) en dégageant une zone visible (7) jointive à une zone cachée (8) dans laquelle ledit fond (5) n'est pas visible par l'utilisateur de ladite pièce d'horlogerie (1000), ou bien entre ledit fond (5) et ledit masque (6) en évoluant au-dessus de ladite zone visible (7) ou de ladite zone cachée (8) selon sa position angulaire par rapport audit axe commun (D1).

2. Pièce d'horlogerie (1000) selon la revendication 1, **caractérisée en ce que** ledit premier afficheur (1) et ledit deuxième afficheur (2) sont agencés pour l'affichage de fonctions différentes.

3. Pièce d'horlogerie (1000) selon l'une des revendications 1 ou 2, **caractérisée en ce que** ledit premier afficheur (1) ou ledit deuxième afficheur (2) est un afficheur de chronographe.

4. Pièce d'horlogerie (1000) selon la revendication 1, **caractérisée en ce que** ledit masque (6) est ménagé au niveau d'une glace (60) fermant ladite pièce d'horlogerie dudit deuxième côté, **en ce que** ledit fond (5) comporte au moins un guichet (9) au travers duquel est visible au moins un troisième afficheur (3), et **en ce que** ledit deuxième afficheur (2), est mobile entre ledit fond (5) et ladite glace (60).

5. Pièce d'horlogerie (1000) selon la revendication 1, **caractérisée en ce que** au moins ledit fond (5) ou ledit masque (6) comporte au moins un guichet (9) au travers duquel est visible au moins un troisième afficheur (3).

6. Pièce d'horlogerie (1000) selon la revendication 5, **caractérisée en ce que** ledit au moins un troisième afficheur (3) est entraîné, en permanence ou à la demande de l'utilisateur de ladite pièce d'horlogerie (1000), par ledit mouvement (3000).

7. Pièce d'horlogerie (1000) selon la revendication 5 ou 6, **caractérisée en ce que** ladite pièce d'horlogerie (1000) comporte au moins un deuxième couple solidaire d'afficheurs comportant, coaxiaux selon un deuxième axe commun (D2) et solidaires d'un deuxième arbre commun (20), sur ledit deuxième côté ledit troisième afficheur (3) que comportent lesdits deuxièmes moyens d'affichage (200), et sur ledit premier côté, un quatrième afficheur (4) que comportent lesdits premiers moyens d'affichage (100).

8. Pièce d'horlogerie (1000) selon la revendication 7, **caractérisée en ce que** le centre de masse dudit troisième afficheur (3) et le centre de masse dudit quatrième afficheur (4) sont, en projection sur un plan perpendiculaire audit deuxième axe commun (D2), alignés avec la projection dudit deuxième axe commun (D2) sur ledit plan perpendiculaire ou confondus avec elle.

9. Pièce d'horlogerie (1000) selon la revendication 7 ou 8, **caractérisée en ce que** ledit quatrième afficheur (4) est un afficheur de chronographe.

10. Pièce d'horlogerie (1000) selon l'une des revendications 5 à 9, **caractérisée en ce que** ledit fond (5) est une représentation d'un espace interstellaire, ledit masque (6) est une représentation d'un premier corps céleste ledit troisième afficheur (3) est une représentation d'un deuxième corps céleste, et ledit deuxième afficheur (2) est une représentation d'un astronaute et/ou d'un vaisseau spatial.

11. Pièce d'horlogerie (1000) selon l'une des revendications 5 à 10, **caractérisée en ce que** ledit fond (5) recouvre ledit mouvement (300) et comporte une fenêtre (50) agencée pour autoriser l'insertion frontale, selon la direction dudit premier axe commun (D1), dudit fond (5) sur ledit mouvement (3000) équipé dudit deuxième afficheur (2) sur ledit premier arbre commun (10) saillant dudit mouvement (3000) au niveau dudit deuxième côté.

12. Pièce d'horlogerie (1000) selon l'une des revendications 7 à 9, **caractérisée en ce que** ledit quatrième afficheur (4) est une aiguille ou une représentation d'un astronaute et/ou d'un vaisseau spatial.

13. Pièce d'horlogerie (1000) selon l'une des revendications 7à9, **caractérisée en ce que**, pour chaque dit couple solidaire d'afficheurs que comporte ladite pièce d'horlogerie (1000), les centres de masse des deux afficheurs qui composent ledit couple solidaire sont, en projection sur un plan perpendiculaire à leur axe commun, alignés avec la projection dudit axe commun sur ledit plan perpendiculaire ou confondus avec elle.

14. Pièce d'horlogerie (1000) selon la revendication 7, **caractérisée en ce que** ladite pièce d'horlogerie (1000) est une montre, qui comporte sur ledit premier côté au moins l'affichage d'une fonction chronographe, et sur ledit deuxième côté une animation visuelle fonctionnant, ou bien en continu sous l'entraînement dudit mouvement (3000), ou bien en discontinu à la demande de l'utilisateur par une action de commande de ladite fonction chronographe ou par une action sur des moyens de commande (4000) de ladite animation ou d'une répétition minutes ou d'une autre fonction que comporte ladite pièce d'horlogerie (1000).

## Patentansprüche

1. Uhrmachereistück (1000) mit einer doppelseitigen Anzeige, umfassend eine Struktur (2000), die mindestens ein Uhrwerk (3000) trägt und auf einer ersten Seite der Struktur (2000) erste Anzeigemittel (100) und auf einer zweiten Seite der Struktur (2000) gegenüber der ersten Seite zweite Anzeigemittel (200) umfasst, und umfassend mindestens ein erstes fest verbundenes Paar Anzeigeeinheiten, das auf der ersten Seite eine erste Anzeigeeinheit (1), die die ersten Anzeigemittel (100) umfassen, und auf der zweiten Seite eine zweite Anzeigeeinheit (2) umfasst, die die zweiten Anzeigemittel (200) umfassen, wobei die erste Anzeigeeinheit (1) und die zweite Anzeigeeinheit (2) koaxial entlang einer ersten gemeinsamen Achse (D1) verlaufen und fest verbunden mit einer ersten gemeinsamen Welle (10) sind, wobei bei dem Uhrmachereistück der Massenmittelpunkt der ersten Anzeigeeinheit (1) und der Massenmittelpunkt der zweiten Anzeigeeinheit (2), in der Projektion auf eine Ebene senkrecht zur ersten gemeinsamen Achse (D1), mit der Projektion der ersten gemeinsamen Achse (D1) auf die senkrechte Ebene ausgerichtet sind oder mit dieser zusammenfallen, wobei die erste Anzeigeeinheit (1) und/oder die zweite Anzeigeeinheit (2) für die Anzeige einer visuellen Animation angeordnet ist, **dadurch gekennzeichnet, dass** die erste Anzeigeeinheit (1) und/oder die zweite Anzeigeeinheit (2) über einen Boden (5) und entweder über eine Maske (6), die den Boden (5) teilweise, aber nicht vollständig bedeckt und dabei eine sichtbare Zone (7) freigibt, die an eine verdeckte Zone (8) angrenzt, in der der Boden (5) für den Benutzer des Uhrmachereistücks (1000) nicht sichtbar ist, oder zwischen dem Boden (5) und der Maske (6) beweglich ist, indem sie sich je nach ihrer Winkelposition in Bezug auf die gemeinsame Achse (D1) über der sichtbaren Zone (7) oder der verdeckten Zone (8) bewegt.

2. Uhrmachereistück (1000) nach Anspruch 1, **dadurch gekennzeichnet, dass** die erste Anzeigeeinheit (1) und die zweite Anzeigeeinheit (2) für die Anzeige verschiedener Funktionen angeordnet sind.

3. Uhrmachereistück (1000) nach einem der Ansprüche 1 oder 2, **dadurch gekennzeichnet, dass** die erste Anzeigeeinheit (1) oder die zweite Anzeigeeinheit (2) eine Chronographenanzeige ist.

4. Uhrmachereistück (1000) nach Anspruch 1, **dadurch gekennzeichnet, dass** die Maske (6) auf Höhe eines Glases (60) vorgesehen ist, das das Uhrmachereistück auf der zweiten Seite schließt, dass der Boden (5) mindestens ein Fenster (9) umfasst, durch das mindestens eine dritte Anzeigeeinheit (3) sichtbar ist, und dass die zweite Anzeigeeinheit (2) zwischen dem Boden (5) und dem Glas (60) beweglich ist.

5. Uhrmachereistück (1000) nach Anspruch 1, **dadurch gekennzeichnet, dass** das mindestens der Boden (5) oder die Maske (6) mindestens ein Fenster (9) umfasst, durch das mindestens eine dritte Anzeigeeinheit (3) sichtbar ist.

6. Uhrmachereistück (1000) nach Anspruch 5, **dadurch gekennzeichnet, dass** die mindestens eine dritte Anzeigeeinheit (3) durch das Uhrwerk (3000) permanent oder auf Wunsch des Benutzers des Uhrmachereistücks (1000) angetrieben wird.

7. Uhrmachereistück (1000) nach Anspruch 5 oder 6, **dadurch gekennzeichnet, dass** das Uhrmachereistück (1000) mindestens ein zweites fest verbundenes Paar Anzeigeeinheiten, das auf der zweiten Seite die zweite Anzeigeeinheit (3), die die ersten Anzeigemittel (200) umfassen, und auf der ersten Seite eine vierte Anzeigeeinheit (4) umfasst, die die ersten Anzeigemittel (100) umfassen, und das koaxial entlang einer zweiten gemeinsamen Achse (D2) verläuft und fest verbunden mit einer zweiten gemeinsamen Welle (20) ist.

8. Uhrmachereistück (1000) nach Anspruch 7, **dadurch gekennzeichnet, dass** der Massenmittelpunkt der dritten Anzeigeeinheit (3) und der Massenmittelpunkt der vierten Anzeigeeinheit (4), in der Projektion auf eine Ebene senkrecht zur zweiten gemeinsamen Achse (D2), mit der Projektion der zweiten gemeinsamen Achse (D2) auf die senkrechte Ebene ausgerichtet sind oder mit dieser zusammenfallen.

9. Uhrmachereistück (1000) nach Anspruch 7 oder 8, **dadurch gekennzeichnet, dass** die vierte Anzeigeeinheit (4) eine Chronographenanzeige ist.

10. Uhrmachereistück (1000) nach einem der Ansprüche 5 bis 9, **dadurch gekennzeichnet, dass** der Boden (5) eine Darstellung eines interstellaren Raums ist, die Maske (6) eine Darstellung eines ersten Himmelskörpers ist, die dritte Anzeigeeinheit (3) eine Darstellung eines zweiten Himmelskörpers ist und die zweite Anzeigeeinheit (2) eine Darstellung eines Astronauts und/oder eines Raumschiffs ist.

11. Uhrmachereistück (1000) nach einem der Ansprüche 5 bis 10, **dadurch gekennzeichnet, dass** der Boden (5) das Uhrwerk (300) verdeckt und ein Sichtfenster (50) umfasst, das so angeordnet ist, dass es das frontale Einsetzen des Bodens (5) in Richtung der ersten gemeinsamen Achse (D1) in das Uhrwerk (3000) ermöglicht, das mit der zweiten Anzeigeeinheit (2) auf der vorstehenden ersten gemeinsamen Welle (10) des Uhrwerks (3000) auf Höhe der zweiten Seite ausgestattet ist.

12. Uhrmachereistück (1000) nach einem der Ansprüche 7 bis 9, **dadurch gekennzeichnet, dass** die vierte Anzeigeeinheit (4) ein Zeiger oder eine Darstellung eines Astronauts und/oder eines Raumschiffs ist.

13. Uhrmachereistück (1000) nach einem der Ansprüche 7 bis 9, **dadurch gekennzeichnet, dass** bei jedem fest verbundenen Paar Anzeigeeinheiten, das das Uhrmachereistück (1000) umfasst, die Massenmittelpunkte der beiden Anzeigeeinheiten, die das fest verbundene Paar bilden, in der Projektion auf eine Ebene senkrecht zu ihrer gemeinsamen Achse, mit der Projektion der gemeinsamen Achse auf die senkrechte Ebene ausgerichtet sind oder mit dieser zusammenfallen.

14. Uhrmachereistück (1000) nach Anspruch 7, **dadurch gekennzeichnet, dass** das Uhrmachereistück (1000) eine Uhr ist, die auf der ersten Seite mindestens die Anzeige einer Chronographenfunktion und auf der zweiten Seite eine visuelle Animation umfasst, die entweder kontinuierlich unter dem Antrieb des Uhrwerks (3000) oder diskontinuierlich auf Wunsch des Benutzers durch eine Steuerungshandlung an der Chronographenfunktion oder durch eine Handlung an Steuerungsmittel (4000) der Animation oder einer Minutenrepetition oder einer anderen Funktion, die das Uhrmachereistück (1000) umfasst, funktioniert.

## Claims

1. Timepiece (1000) with a double-sided display, comprising a structure (2000) carrying at least one movement (3000), and comprising, on a first side of said structure (2000), first display means (100), and, on a second side of said structure (2000) opposite to said first side, second display means (200), and comprising at least a first integral pair of display members comprising, on said first side, a first display member (1) comprised in said first display means (100), and, on said second side, a second display member (2) comprised in said second display means (200), said first display member (1) and said second display member (2) being coaxial on a first common axis (D1) and integral of a first common arbor (10), in which timepiece wherein the centre of mass of said first display member (1) and the centre of mass of said second display member (2) are, in projection on a plane perpendicular to said first common axis (D1), aligned with the projection of said first common axis (D1) on said perpendicular plane or coincident therewith, said first display member (1) and/or said second display member (2) being arranged for the display of a visual animation, **characterized in that** said first display member (1) and/or said second display member (2) is movable above a back (5), and is also movable, either above a mask (6) partially but not completely covering said back (5) revealing a visible area (7) contiguous with a hidden area (8), in which said back (5) is invisible to the user of said timepiece (1000), or between said back (5) and said mask (6) moving above said visible area (7) or said hidden area (8), depending on the angular position thereof with respect to said common axis (D1).

2. Timepiece (1000) according to claim 1, **characterized in that** said first display member (1) and said second display member (2) are arranged to display different functions.

3. Timepiece (1000) according to claim 1 or 2, **characterized in that** said first display member (1) or said second display member (2) is a chronograph display member.

4. Timepiece (1000) according to claim 1, **characterized in that** said mask (6) is arranged on a crystal (60) closing said timepiece on said second side, **in that** said back (5) has at least one aperture (9) through which at least a third display member (3) is visible, and **in that** said second display member (2) is movable between said back (5) and said crystal (60).

5. Timepiece (1000) according to claim 1, **characterized in that** at least said back (5) or said mask (6) has at least one aperture (9) through which at least a third display member (3) is visible.

6. Timepiece (1000) according to claim 5, **characterized in that** said at least one third display member (3) is driven permanently or on demand by the user of said timepiece (1000), by said movement (3000).

7. Timepiece (1000) according to claim 5 or 6, **characterized in that** said timepiece (1000) has at least a second integral pair of display members comprising, coaxial on a second common axis (D2) and integral with a second common arbor (20), on said second side, said third display member (3) comprised in said second display means (200), and on said first side, a fourth display member (4) comprised in said first display means (100).

8. Timepiece (1000) according to claim 7, **characterized in that** the centre of mass of said third display member (3) and the centre of mass of said fourth display member (4) are, in projection on a plane perpendicular to said second common axis (D2), aligned with the projection of said second common axis (D2) on said perpendicular plane or coincident therewith.

9. Timepiece 1000) according to claim 7 or 8, **characterized in that** said fourth display member (4) is a chronograph display member.

10. Timepiece (1000) according to any of claims 5 to 9, **characterized in that** said back (5) is a representation of interstellar space, said mask (6) is a representation of a first celestial body, said third display member (3) is a representation of a second celestial body, and said second display member (2) is a representation of an astronaut and/or a spaceship.

11. Timepiece (1000) according to any of claims 5 to 10, **characterized in that** said back (5) covers said movement (300) and includes an aperture (50) arranged to allow the frontal insertion, in the direction of said first common axis (D1), of said back (5) on said movement (3000) fitted with said second display member (2) on said first common arbor (10) projecting from said movement (3000) on said second side.

12. Timepiece (1000) according to any of claims 7 to 9, **characterized in that** said fourth display member (4) is a hand or a representation of an astronaut and/or of a spaceship.

13. Timepiece (1000) according to any of claims 7 to 9, **characterized in that**, for each said integral pair of display members comprised in said timepiece (1000), the centres of mass of the two display members that make up said integral pair are, in projection on a plane perpendicular to their common axis, aligned with the projection of said common axis on said perpendicular plane or coincident therewith.

14. Timepiece (1000) according to claim 7, **characterized in that** said timepiece (1000) is a watch, which includes, on said first side, at least the display of a chronograph function, and, on said second side, a visual animation operating, either continuously driven by said movement (3000), or discontinuously on demand by the user by an action to control said chronograph function or by an action on means (4000) for control of said animation or of a minute repeater or of another function comprised in said timepiece (1000).
